# FASCICULE DE BREVET EUROPEEN

(11) **EP 2 558 695 B1**
(45) Date de publication et mention de la délivrance du brevet: **30.12.2015**
(21) Numéro de dépôt: 11714339.6
(22) Date de dépôt: 15.04.2011
(51) Int. Cl.: F01P 11/12, F02B 63/04, F02B 77/13

(54) **GROUPE ÉLECTROGÈNE COMPACT**
KOMPAKTES STROMGENERATORSET
COMPACT ELECTRICITY GENERATOR SET

(30) Priorité: 16.04.2010 FR 1052937
(43) Date de publication de la demande: 20.02.2013
(73) Titulaire: SDMO Industries, 29200 Brest (FR)
(72) Inventeur: ASCOET, Claude, F-29850 Gouesnou (FR)
(74) Mandataire: Vidon Brevets & Stratégie
(86) Numéro de dépôt international: PCT/EP2011/056059
(87) Numéro de publication internationale: WO 2011/128450

(56) Documents cités:
- WO-A1-2010/060482
- JP-A- 8 004 531
- JP-A- 9 203 326
- JP-A- 2000 213 369
- JP-A- 2001 020 740
- JP-A- 2010 133 430
- JP-U- H0 512 637
- US-A1- 2006 054 113
- US-A1- 2006 144 637

## Description

### 1. Domaine technique de l'invention

L'invention concerne un groupe électrogène comprenant un moteur, un alternateur et un boîtier de commande. L'invention concerne plus particulièrement les groupes électrogènes compacts.

### 2. Arrière-plan technologique

Un groupe électrogène est un dispositif autonome permettant de produire de l'énergie électrique à partir d'un moteur thermique. Un groupe électrogène permet ainsi soit de pallier une coupure du réseau électrique public, soit d'alimenter des appareils électriques dans des zones dépourvues d'accès au réseau électrique public.

Un groupe électrogène comprend de manière connue :
- un châssis,
- un moteur thermique monté sur le châssis,
- un alternateur monté sur le châssis et relié au moteur thermique pour pouvoir transformer l'énergie reçue du moteur thermique en énergie électrique,
- un boîtier de commande et de raccordement relié à l'alternateur,
- au moins une entrée d'air dans le capot pour alimenter le moteur thermique.

L'entrée d'air dans le capot permet une alimentation en air du moteur thermique. En revanche, cette entrée d'air laisse passer le bruit engendré par le moteur thermique et l'alternateur. Aussi, il est connu d'éloigner l'entrée d'air du moteur pour limiter les bruits perçus par un utilisateur d'un tel groupe électrogène.

Il est également connu pour limiter le bruit perçu par un utilisateur de ménager à l'intérieur du capot des circuits d'alimentation d'air tortueux agencés entre l'entrée d'air et le moteur thermique ou l'alternateur, comme dans le document JP8004531.

Ces circuits sont parfois désignés comme des chicanes d'isolation sonore.

L'un des principaux inconvénients d'une telle solution est l'encombrement général du groupe électrogène. En particulier, la présence de ces chemins tortueux d'alimentation augmente l'encombrement général du groupe électrogène sauf à présenter une mauvaise isolation phonique. Plus généralement, il est souhaitable d'éloigner le plus possible le moteur et les entrées d'air pour réduire les nuisances sonores.

Notamment, la directive européenne 2000/14/CE impose un niveau sonore maximal que ne doit pas dépasser un groupe électrogène pour pouvoir être étiqueté comme compatible avec cette directive.

Dès lors, il existe aujourd'hui une incompatibilité entre compacité et niveau sonore admissible.

### 3. Objectifs de l'invention

Dès lors, l'invention vise à pallier au moins certains des inconvénients des groupes électrogènes de l'état de la technique.

En particulier, l'invention vise à fournir, dans au moins un mode de réalisation, un groupe électrogène compact et à niveau de bruit réduit, compatible notamment avec la directive européenne 2000/14/CE.

L'invention vise aussi à fournir, dans au moins un mode de réalisation, un groupe électrogène présentant un encombrement longitudinal réduit.

L'invention vise aussi à fournir, dans au moins un mode de réalisation, un groupe électrogène compact qui permet un accès simple à l'ensemble des organes du groupe électrogène.

L'invention vise aussi à fournir, dans au moins un mode de réalisation, un groupe électrogène compact dont les bruits de l'alternateur sont atténués.

### 4. Exposé de l'invention

Pour ce faire, l'invention concerne un groupe électrogène s'étendant selon une direction longitudinale présentant au moins une ouïe d'entrée d'air, et monté sur un châssis portant successivement, selon ladite direction longitudinale :
- un capot s'étendant le long d'une direction longitudinale,
- un moteur thermique monté sur le châssis,
- un alternateur monté sur le châssis et relié audit moteur thermique pour pouvoir transformer l'énergie reçue du moteur thermique en énergie électrique,
- un boîtier de commande et de raccordement relié à l'alternateur, au voisinage de ladite ouïe d'entrée d'air,
caractérisé en ce qu'il comprend au moins un diffuseur d'air monté sur une paroi latérale dudit capot et s'étendant sensiblement selon ladite direction longitudinale, de façon à diriger l'air transversalement depuis ladite ouïe d'entrée d'air vers ledit moteur thermique.

Un groupe électrogène selon l'invention peut donc être exempt de chicanes d'isolation sonore, et ainsi présenter un encombrement longitudinal réduit. En particulier, selon l'invention, le groupe comprend au moins un diffuseur d'air ménagé sur une paroi latérale du capot. Ce diffuseur s'étend sensiblement horizontalement, guidant l'air introduit par l'ouïe le long de la paroi latérale, au voisinage de la zone portant l'alternateur, jusqu'au moteur. Ceci permet notamment de limiter le retour du bruit du moteur vers l'entrée d'air, et donc de limiter le bruit perçu par un utilisateur. Un tel diffuseur d'air permet de mélanger l'air présent dans le capot, en particulier l'air véhiculant le bruit engendré par le moteur, avec de l'air extérieur. Un tel diffuseur d'air peut également engendrer des turbulences qui perturbent le retour de l'air moteur vers l'extérieur.

L'invention est une alternative efficace aux chicanes d'isolation thermique en présentant en plus l'avantage de ne pas augmenter l'encombrement général du groupe électrogène. Dès lors, un groupe électrogène selon l'invention permet de concilier deux exigences a priori antinomiques : un encombrement général réduit et un niveau sonore acceptable.

Le diffuseur d'air permet non seulement d'alimenter le moteur thermique et de limiter le retour du bruit du moteur, mais il permet également de refroidir l'alternateur.

Le capot d'un groupe électrogène selon l'invention peut être de tous types. Il peut par exemple être essentiellement parallélépipédique et réalisé en un matériau métallique. Il peut le cas échéant être adapté pour être déplaçable par traction sur le sol, ou à l'aide d'un chariot élévateur, et/ou être monté sur roues pour faciliter son déplacement. Il peut comprendre une ou plusieurs portes permettant d'accéder à l'intérieur du capot.

Avantageusement et selon l'invention, le capot comprend au moins une porte latérale d'accès à l'intérieur du capot formant une portion de ladite paroi latérale dudit capot.

Une telle porte latérale rend aisé un accès aux différents organes du groupe électrogène. En particulier, une telle porte permet par exemple un remplacement d'un pont de diodes de l'alternateur.

Selon une variante avantageuse de l'invention, la porte est montée sur le capot de telle sorte qu'elle puisse pivoter à 180° d'une position fermée dans laquelle elle interdit l'accès à l'intérieur du capot à une position ouverte dans laquelle elle permet l'accès à l'intérieur du capot.

Avantageusement et selon l'invention, au moins une porte latérale porte un diffuseur d'air.

Un groupe électrogène selon cette variante présente une porte naturellement renforcée par la présence du diffuseur d'air rendant la porte moins sensible aux risques de détérioration.

Un groupe électrogène selon l'invention comprend au moins une ouïe d'entrée d'air. Cette ouïe peut être agencé en tout point du capot de telle sorte que le diffuseur d'air soit agencé entre l'ouïe et le moteur.

Avantageusement, un groupe électrogène selon l'invention comprend deux ouïes d'entrée d'air et deux diffuseurs d'air, chaque diffuseur d'air étant monté sur une paroi latérale du capot entre une ouïe d'entrée d'air et ledit moteur.

Avantageusement et selon l'invention, chaque ouïe d'entrée d'air est agencée sur une paroi latérale dudit capot.

Selon une variante avantageuse de l'invention, le groupe électrogène comprend deux portes latérales d'accès à l'intérieur du capot, chaque porte latérale portant un diffuseur d'air.

Ceci permet un accès de chaque côté de groupe.

Selon une variante avantageuse de l'invention, chaque diffuseur d'air présente au moins une paroi latérale recouverte d'un isolant phonique. Une paroi du diffuseur revêtue d'un isolant phonique permet ainsi d'absorber notamment le bruit émis par l'alternateur.

Selon une variante avantageuse de l'invention, les portes latérales portent chacune un diffuseur d'air ménagé au niveau de l'alternateur, lui-même agencé entre le boîtier de commande et le moteur.

Avantageusement et selon l'invention, le boîtier de commande, l'alternateur et le moteur sont agencés le long de la direction longitudinale, le boîtier de commande étant accolé à l'alternateur.

Un tel agencement présente un encombrement réduit.

Un diffuseur d'un groupe électrogène selon l'invention peut être de tous types. Il peut par exemple comprendre des fentes de diffusion d'air, des ailettes générant des turbulences au voisinage de la sortie du diffuseur, des grilles, etc.

Il peut être réalisé en aluminium extrudé, en PVC ou en tout matériau équivalent.

Selon une variante avantageuse de l'invention, au moins un diffuseur d'air -notamment chaque diffuseur d'air- est un diffuseur d'air linéaire.

Selon un autre aspect particulier, le groupe électrogène peut comprendre au moins une ouverture dirigeant une partie de l'air introduit par au moins une des ouïes vers ledit alternateur.

L'invention concerne également un groupe électrogène caractérisé en combinaison par tout ou partie des caractéristiques mentionnées ci-dessus ou ci-après.

### 5. Liste des figures

D'autres buts, caractéristiques et avantages de l'invention apparaîtront à la lecture de la description suivante donnée à titre uniquement non limitatif et qui se réfère aux figures annexées, dans lesquelles :
- la figure 1 est une vue schématique en perspective de dessus d'un groupe électrogène selon un mode de réalisation de l'invention sur laquelle la plaque supérieur n'est pas représentée,
- la figure 2 est une vue schématique en perspective de dessus d'une partie d'un groupe électrogène selon un mode de réalisation de l'invention,
- la figure 3 est une vue schématique en perspective d'un groupe électrogène selon un autre mode de réalisation.

### 6. Description détaillée d'un mode de réalisation de l'invention

Sur les figures, les échelles et les proportions ne sont pas strictement respectées et ce, à des fins d'illustration et de clarté.

Dans toute la description détaillée qui suit en référence aux figures, sauf indication contraire, chaque pièce du groupe électrogène est décrite telle qu'elle est agencée lorsque le groupe électrogène est posé sur un support plan horizontal. Cet agencement est représenté notamment sur les figures 1 et 2.

Tel que représenté sur la figure 1, un groupe électrogène selon l'invention comprend un capot 10, ou bâti, s'étendant le long d'une direction longitudinale, et monté sur un châssis débordant 11. La direction longitudinale est la direction principale du groupe électrogène. Selon le mode de réalisation des figures, le groupe électrogène a une forme générale parallélépipédique et la direction longitudinale est la direction selon laquelle s'étend ce parallélépipède, c'est-à-dire, la direction sensiblement parallèle aux parois longitudinales du parallélépipède formant le capot.

Le groupe électrogène comprend également un moteur 3 thermique monté sur le châssis 11. Ce moteur peut être de tous types. Il peut s'agir d'un moteur à cycle Otto, cycle Diesel, cycle de Rankine, cycle de Brayton, et de manière générale tous types de moteurs thermiques.

Un groupe électrogène selon l'invention comprend également un alternateur 2 monté sur le châssis 11 et relié au moteur 3 thermique, un boîtier 1 de commande et de raccordement permettant d'une part de commander l'alternateur 2 et d'autre part de fournir des connectiques pour pouvoir brancher des appareils électriques sur le groupe électrogène.

Selon le mode de réalisation des figures, le capot 10 comprend plusieurs portes permettant l'accès aux différents éléments logés à l'intérieur du capot 10, dont deux portes 8, 9 latérales agencés respectivement sur chaque paroi latérale du capot 10, au niveau de l'alternateur 2.

Ces portes 8, 9 sont montées pivotantes sur le capot 10 de manière à pourvoir pivoter d'environ 180° (voire légèrement plus de 180°, la portion de paroi portant les ouïes n'étant pas dans le plan défini par les portes 8, 9 lorsqu'elles sont fermées) d'une position fermée dans laquelle la porte interdit l'accès à l'intérieur du capot à une position ouverte dans laquelle la porte permet un accès aisé à l'intérieur du capot, de sorte qu'un opérateur puisse atteindre l'ensemble des organes agencés dans le capot en vue d'en assurer la maintenance.

Par exemple, du fait de l'absence de chicanes, il est aisé de remplacer un pont de diodes monté à l'arrière du boîtier de commande 1.

Selon le mode de réalisation des figures, le capot 10 comprend également des portes 26, 27 agencés respectivement sur chaque paroi latérale du capot et permettant un accès à la zone du capot 10 où est logée le moteur 3.

Le capot 10 comprend également sur chacune de ces parois une ouïe 6, 7 d'entrée d'air agencée au voisinage d'une extrémité longitudinale du capot opposée au moteur 3 thermique.

Chaque ouïe 6, 7 est formée d'une pluralité de lumières 12 longitudinales superposées les unes au dessus des autres. Selon un autre mode de réalisation, chaque ouïe peut présenter une forme et constitution différente sans remettre en cause le fonctionnent général de l'invention.

Selon le mode de réalisation des figures, un diffuseur d'air 4, 5 est monté sur chaque porte 8, 9 du groupe électrogène (dans d'autres modes de réalisation, le diffuseur d'air peut être porté, au moins en partie, sur une paroi fixe, notamment dans le cas où une seule paroi latérale est équipée d'une porte).

Chaque diffuseur 4, 5 d'air peut être monté sur la porte par tous types de moyens. Par exemple, selon un mode de réalisation, le diffuseur est vissé sur la porte. Selon une autre variante, le diffuseur est collé sur la porte. Selon encore une autre variante, il est directement soudé sur la porte.

Le diffuseur 4 d'air comprend une entrée 40 d'air permettant de recevoir l'air entrant dans le capot 10 par l'ouïe 6 d'entrée et une sortie 41 d'air permettant d'éjecter l'air vers le moteur 3. Le diffuseur 4 d'air présente une forme générale par exemple parallélépipédique et s'étend le long de la direction longitudinale, c'est-à-dire sensiblement horizontalement, lorsque la porte 8 sur laquelle est monté ce diffuseur, est fermée. La paroi transversale dans laquelle est ménagée l'entrée 40 d'air est inclinée par rapport à la direction longitudinale de telle sorte qu'elle est orientée vers l'ouïe 6 d'entrée d'air dans le capot. En revanche, la paroi transversale opposée dans laquelle est ménagée la sortie d'air 40 est perpendiculaire à la direction longitudinale pour que l'air expulsé aille vers le moteur 3. Ce diffuseur d'air est par exemple un diffuseur linéaire, par exemple un diffuseur haute induction à effet Coanda.

Le diffuseur 5 d'air monté sur la paroi latérale opposée est de préférence identique au diffuseur 4 d'air.

Selon le mode préférentiel de réalisation des figures, le capot comprend, en lien avec chaque ouïe d'air, un canal de distribution d'air ménagé entre cette ouïe d'entrée d'air et le diffuseur d'air correspondant.

Par exemple, pour l'ouïe 7 d'entrée d'air, un canal 17 est ménagé entre cette ouïe 7 d'entrée et l'entrée du diffuseur 5 d'air monté sur la porte 9. Ce canal est formé d'une part par la paroi latérale du capot sur laquelle l'ouïe 7 est formée et par un baffle 18 verticale montée dans le capot et s'étendant selon une direction sensiblement longitudinale pour former un obstacle au flux d'air entrant de manière à dévier la direction du flux vers l'entrée d'air du diffuseur d'air.

Une ouverture 171 (figure 1) peut être prévue dans le canal 17 et/ou dans le diffusion, pour diriger une partie de l'air vers l'alternateur.

Selon un mode de réalisation de l'invention, chaque diffuseur présente sur une de ces parois latérales, par exemple la paroi latérale en contact avec la porte sur laquelle il est monté, un isolant phonique.

Selon le mode de réalisation des figures, l'alternateur 2, le moteur 3 et le boîtier de commande sont agencés le long de la direction longitudinale. En outre, le boîtier 1 de commande et de raccordement est accolé à l'alternateur 2. En particulier, il n'y a pas d'espace perdu entre le boîtier 1 de commande et l'alternateur 2.

La figure 3 est une vue générale d'un groupe électrogène selon un autre mode de réalisation de l'invention.

Cette figure présente une porte 21 agencée à l'extrémité longitudinale du capot 10 au voisinage du boîtier 1 de commande et de raccordement. Cette porte 21 permet d'accéder à des prises de courant et à des interrupteurs commandant ces prises dans lesquelles un opérateur peut venir brancher des appareils électriques.

L'invention ne se limite pas aux seuls modes de réalisation décrits. Par exemple, selon une variante de l'invention, chaque diffuseur d'air peut en outre être muni d'un ventilateur permettant d'accélérer le débit d'air. Cela étant, la présence de ce ventilateur n'est pas nécessaire pour atteindre les objectifs de l'invention.

## Revendications

1. Groupe électrogène comprenant un capot (10) s'étendant le long d'une direction longitudinale, présentant au moins une ouïe (6 ; 7) d'entrée d'air, et monté sur un châssis (11) portant successivement, selon ladite direction longitudinale :
- un moteur (3) thermique monté dans le capot (10),
- un alternateur (2) monté dans le capot (10) et relié audit moteur (3) thermique pour pouvoir transformer l'énergie reçue du moteur (3) thermique en énergie électrique,
- un boîtier (1) de commande et de raccordement relié audit alternateur, au voisinage de ladite ouïe (6 ; 7) d'entrée d'air,
**caractérisé en ce qu'**il comprend :
- au moins une porte (8 ; 9) latérale d'accès à l'intérieur du capot (10) formant une portion d'une paroi latérale dudit capot (10),
- au moins un diffuseur (4 ; 5) d'air monté sur au moins une desdites portes (8, 9) et s'étendant sensiblement selon ladite direction longitudinale, sans chicane, de façon à diriger l'air longitudinalement depuis ladite ouïe (6 ; 7) d'entrée d'air vers ledit moteur (3) thermique.

2. Groupe électrogène selon la revendication 1, **caractérisé en ce qu'**il comprend deux ouïes (6, 7) d'entrée d'air et deux diffuseurs (4, 5) d'air, chaque diffuseur (4,5) d'air étant monté sur une paroi latérale du capot (10) entre une ouïe (6,7) d'entrée d'air et ledit moteur (3) thermique.

3. Groupe électrogène selon la revendication 2, **caractérisé en ce qu'**il comprend deux portes (8, 9) latérales d'accès à l'intérieur du capot (10), chaque porte (8,9) latérale portant un diffuseur (4,5) d'air.

4. Groupe électrogène selon l'une des revendications 1 à 3, **caractérisé en ce que** chaque ouïe (6, 7) d'entrée d'air est agencé sur une paroi latérale dudit capot (10).

5. Groupe électrogène selon l'une des revendications 1 à 4, **caractérisé en ce que** chaque diffuseur (4, 5) d'air présente au moins une paroi latérale recouverte d'un isolant phonique.

6. Groupe électrogène selon l'une des revendications 1 à 5, **caractérisé en ce que** ledit boîtier (1) de commande et de raccordement, ledit alternateur (2) et ledit moteur (3) thermique sont agencés le long de la direction longitudinale, ledit boîtier (1) de commande et de raccordement étant accolé audit alternateur (2).

7. Groupe électrogène selon l'une des revendications 1 à 6, **caractérisé en ce que** chaque diffuseur (4, 5) d'air est un diffuseur d'air linéaire.

8. Groupe électrogène selon l'une des revendications 1 à 7, **caractérisé en ce qu'**il comprend au moins une ouverture (171) dirigeant une partie de l'air introduit par au moins une des ouïes (6 ; 7) vers ledit alternateur (2).

## Patentansprüche

1. Stromgeneratorset, umfassend eine Abdeckung (10), die sich entlang einer Längsrichtung erstreckt, das mindestens eine Lufthutze (6, 7) aufweist und auf einem Tragwerk (11) montiert ist, das nacheinander in der Längsrichtung Folgendes trägt:
eine Wärmekraftmaschine (3), die in der Abdeckung (10) montiert ist,
einen Drehstromgenerator (2), der in der Abdeckung (10) montiert und mit der Wärmekraftmaschine (3) verbunden ist, um die von der Wärmekraftmaschine (3) erhaltene Energie in elektrische Energie umzuwandeln,
einen Schalt- und Anschlusskasten (1), der mit dem Drehstromgenerator in der Nähe der Lufthutze (6, 7) verbunden ist,
**dadurch gekennzeichnet, dass** es Folgendes aufweist:
m indestens eine seitliche Zugangstür (8, 9) zum Inneren der Abdeckung (10), die einen Abschnitt einer seitlichen Wand der Abdeckung (10) bildet, mindestens einen Luftverteiler (4, 5), der an mindestens einer der Türen (8, 9) angebracht ist und sich im Wesentlichen in der Längsrichtung ohne Lenkblech erstreckt, um die Luft in Längsrichtung von der Lufthutze (6, 7) zu der Wärmekraftmaschine (3) zu leiten.

2. Stromgeneratorset nach Anspruch 1, **dadurch gekennzeichnet, dass** es zwei Lufthutzen (6, 7) und zwei Luftverteiler (4, 5) aufweist, wobei jeder Luftverteiler (4, 5) auf einer Seitenwand der Abdeckung (10) zwischen einer Lufthutze (6, 7) und der Wärmekraftmaschine (3) montiert ist.

3. Stromgeneratorset nach Anspruch 2, **dadurch gekennzeichnet, dass** es zwei seitliche Zugangstüren (8, 9) zum Inneren der Abdeckung (10) aufweist, wobei jede seitliche Tür (8, 9) einen Luftverteiler (4, 5) trägt.

4. Stromgeneratorset nach einem der Ansprüche 1 bis 3, **dadurch gekennzeichnet, dass** jede Lufthutze (6, 7) auf einer Seitenwand der Abdeckung (10) angeordnet ist.

5. Stromgeneratorset nach einem der Ansprüche 1 bis 4, **dadurch gekennzeichnet, dass** jeder Luftverteiler (4, 5) mindestens eine Seitenwand aufweist, die mit einer Schalldämmung bedeckt ist.

6. Stromgeneratorset nach einem der Ansprüche 1 bis 5, **dadurch gekennzeichnet, dass** der Schalt- und Anschlusskasten (1), der Drehstromgenerator (2) und die Wärmekraftmaschine (3) entlang der Längsrichtung angeordnet sind, wobei der Schalt- und Anschlusskasten (1) an dem Drehstromgenerator (2) angefügt ist.

7. Stromgeneratorset nach einem der Ansprüche 1 bis 6, **dadurch gekennzeichnet, dass** jeder Luftverteiler (4, 5) ein linearer Luftverteiler ist.

8. Stromgeneratorset nach einem der Ansprüche 1 bis 7, **dadurch gekennzeichnet, dass** es mindestens eine Öffnung (171) aufweist, die einen Teil der Luft, die durch mindestens eine der Lufthutzen (6, 7) eingeführt ist, zu dem Drehstromgenerator (2) leitet.

## Claims

1. Electrical generator including a cover (10) extending along a longitudinal direction, having at least one air inlet port (6; 7) and mounted on a frame (11), successively having, in said longitudinal direction:
- a heat engine (3) mounted on the cover (10),
- an alternator (2) mounted in the cover (10) and connected to said heat engine (3) so as to be capable of converting the energy received from the heat engine (3) into electrical energy,
- a control and connection unit (1) connected to said alternator, in the vicinity of said air inlet port (6; 7),
**characterized in that** it includes:
- at least one side door (8; 9) for accessing the interior of the cover (10) forming a portion of a side wall of said cover (10);
- at least one air diffuser (4; 5) mounted on at least one of said doors (8, 9) and extending substantially in said longitudinal direction, without a baffle, so as to direct the air longitudinally from said air inlet port (6; 7) toward said heat engine (3).

2. Electrical generator according to claim 1, **characterized in that** it includes two air inlet ports (6, 7) and two air diffusers (4, 5), each air diffuser (4, 5) being mounted on a side wall of the cover (10) between an air inlet port (6, 7) and said heat engine (3).

3. Electrical generator according to claim 2, **characterized in that** it includes two side doors (8, 9) for accessing the interior of the cover (10), each side door (8, 9) having an air diffuser (4, 5).

4. Electrical generator according to one of claims 1 to 3, **characterized in that** each air inlet port (6, 7) is arranged on a side wall of said cover (10).

5. Electrical generator according to one of claims 1 to 4, **characterized in that** each air diffuser (4, 5) has at least one side wall covered with a noise insulator.

6. Electrical generator according to one of claims 1 to 5, **characterized in that** said control and connection unit (1), said alternator (2) and said heat engine (3) are arranged along the longitudinal direction, and said control and connection unit (1) is fastened to said alternator (2).

7. Electrical generator according to one of claims 1 to 6, **characterized in that** each air diffuser (4, 5) is a linear air diffuser.

8. Electrical generator according to one of claims 1 to 7, **characterized in that** it includes at least one opening (171) directing some of the air introduced through at least one of the ports (6; 7) toward said alternator (2).
